# EUROPÄISCHE PATENTANMELDUNG

(11) **EP 2 918 500 A1**
(43) Veröffentlichungstag der Anmeldung: **16.09.2015**
(21) Anmeldenummer: 14159415.0
(22) Anmeldetag: 13.03.2014
(51) Int. Cl.: B65B 31/04, B65B 7/28

(54) **Zufuhreinrichtung und Verfahren zur Zuführung von Gas**

(71) Anmelder: Ferrum AG, 5102 Rupperswil (CH)
(72) Erfinder: Roland, Gredig, 3366 Bettenhausen (CH)
(74) Vertreter: Intellectual Property Services GmbH

(57) **Zusammenfassung**

Es wird eine Zufuhreinrichtung (1) für zumindest einen Deckel (2) in eine Dosenfalzmaschine (3) offenbart. Die Zufuhreinrichtung (1) umfasst eine Deckelaufnahmeeinrichtung (4), einen Zufuhrkanal mit einem Gaseinlass und einem Gasauslass. Die Zufuhreinrichtung (1) ist geeignet zur Zuführung von einem Inertgas zu einer Unterseite eines in der Deckelaufnahmeeinrichtung (4) bei bestimmungsgemässem Gebrauch aufgenommenen Deckels (2). Am und/oder im Zufuhrkanal (1) ist eine Führungseinrichtung für das Inertgas angeordnet zur Erzeugung einer derartigen Gasströmung im Zufuhrkanal (1), dass die Gasströmung über eine Kanalbreite des Zufuhrkanals (1) zumindest in einem Auslassbereich am Gasauslass ein Geschwindigkeitsprofil aufweist. Das Geschwindigkeitsprofil ist derart ausgebildet, dass eine mittlere Zentrumsgeschwindigkeit v_{Z} in einem Zentrumsbereich grösser als eine mittlere Randgeschwindigkeit v_{R} in einem einer Seitenwand des Zufuhrkanals zugewandten Randbereich der Gasströmung.

## Beschreibung

Die vorliegende Erfindung betrifft eine Zufuhreinrichtung für zumindest einen Deckel in eine Behälterschliesseinrichtung und ein Verfahren zur Zuführung von Gas zu einer Unterseite eines Deckels gemäss dem Oberbegriff der unabhängigen Ansprüche.

Aus dem Stand der Technik ist es bekannt, Dosenkörper mittels eines Deckels zu verschliessen zur Herstellung einer Dose. Hierbei kann es sich um Dosen handeln, in denen beispielsweise ein Lebensmittel angeordnet ist; oft handelt es sich bei dem Lebensmittel um ein Getränk wie beispielsweise Bier.

Bei der Herstellung der Dose wird häufig ein Deckel von einem Deckelstapel vereinzelt und mittels einer Zufuhreinrichtung in eine Behälterschliesseinrichtung wie beispielsweise eine Dosenfalzmaschine gefördert. Anschliessend wird der Deckel auf einer Öffnung des Dosenkörpers platziert und mit dem Dosenkörper im Wesentlichen fest verbunden, beispielsweise durch Falzen. Eine derartige Einrichtung sowie ein derartiges Verfahren sind beispielsweise aus der US 2,840,963 bekannt.

Zudem ist es bekannt, zumindest während eines Abschnitts der Zuführung des Deckels zur Behälterschliesseinrichtung ein Gas wie beispielsweise ein Inertgas zu einer Unterseite des Deckels zu fördern; das Gas wird im Wesentlichen parallel zur Unterseite des Deckels gefördert. Diese Unterseite ist bei bestimmungsgemässem Gebrauch der Öffnung des Dosenkörpers zugewandt. Somit kann gewährleistet werden, dass ein Restvolumen des Dosenkörpers, in welchem kein Lebensmittel angeordnet ist, vor dem Verschliessen im Wesentlichen mit dem Gas befüllt ist, wobei die ursprünglich im Restvolumen vorhandene Luft durch das Gas möglichst vollständig verdrängt wird. Hiermit lässt sich gegebenenfalls eine längere Haltbarkeit des in der Dose angeordneten Lebensmittels erreichen.

Für die Zuführung des Gases wird häufig eine Zufuhreinrichtung für zumindest einen Deckel in eine Behälterschliesseinrichtung verwendet, mittels der Gas zu einer Unterseite eines Deckels förderbar ist. Die Zufuhreinrichtung weist hierfür einen Zufuhrkanal für das Gas auf, in dem in einem Auslassbereich Leitbleche angeordnet sind zum Lenken des Gasstroms zu einem vom Auslassbereich abgewandten Randbereich des Deckels.

Der vorbekannte Stand der Technik weist jedoch den Nachteil auf, dass zur Gewährleistung der Befüllung des Restvolumens im Wesentlichen mit dem Gas ein ausreichendes Gasvolumen zugeführt werden muss. Da es sich bei dem Gas um ein Verbrauchsmittel handelt, kann der Betrieb der Behälterschliesseinrichtung zu kostspielig sein. Zudem werden in der Industrie in Abhängigkeit von dem in der Dose angeordneten Lebensmittel bestimmte Anforderungen an den Anteil an Luft oder Gas in dem Restvolumen gestellt. Diese Anforderungen liegen typischerweise im Bereich von weniger als 1ml Luft bei Umgebungsdruck im Restvolumen der Dose, wobei das weitere Restvolumen mit dem Inertgas befüllt ist. Es ist daher nicht möglich zur Verringerung der Kosten des Betriebs der Behälterschliesseinrichtung das zugeführte Gasvolumen zu verringern, da dadurch unter Umständen die entsprechenden Anforderungen nicht mehr erfüllt werden können.

Es ist daher eine Aufgabe der vorliegenden Erfindung, die Nachteile des Bekannten zu vermeiden, insbesondere also eine Zufuhreinrichtung, eine Behälterschliesseinrichtung und ein Verfahren bereitstellen, mittels denen ein reduzierter Gasverbrauch beim Betrieb der Behälterschliesseinrichtung ermöglicht wird und/oder ein Luftanteil im Restvolumen verringerbar ist.

Diese Aufgaben werden gelöst durch die Zufuhreinrichtung, die Behälterschliesseinrichtung und das Verfahren gemäss den unabhängigen Ansprüchen.

Die abhängigen Ansprüche betreffen bevorzugte Ausführungsformen der vorliegenden Erfindung.

Die Erfindung betrifft eine Zufuhreinrichtung für zumindest einen Deckel in eine Behälterschliesseinrichtung. Die Behälterschliesseinrichtung ist insbesondere eine Dosenfalzmaschine. Die Zufuhreinrichtung umfasst eine Deckelaufnahmeeinrichtung, einen Zufuhrkanal mit einem Gaseinlass und einem Gasauslass. Die Zufuhreinrichtung ist geeignet zur Zuführung von Gas zu einer Unterseite eines in der Deckelaufnahmeeinrichtung bei bestimmungsgemässem Gebrauch aufgenommenen Deckels. Als Gas wir insbesondere ein Inertgas verwendet. Am und/oder im Zufuhrkanal ist eine Führungseinrichtung für das Gas angeordnet zur Erzeugung einer derartigen Gasströmung im Zufuhrkanal, dass die Gasströmung über eine Kanalbreite des Zufuhrkanals zumindest in einem Auslassbereich am Gasauslass ein Geschwindigkeitsprofil aufweist. Das Geschwindigkeitsprofil ist derart ausgebildet, dass eine mittlere Zentrumsgeschwindigkeit v_{Z} in einem Zentrumsbereich grösser als eine mittlere Randgeschwindigkeit v_{R} in einem Randbereich der Gasströmung ist.

Dies weist den Vorteil, dass im Zentrumsbereich der Gasströmung der mittlere Zentrumsdruck p_{Z} niedriger als der mittlere Randdruck p_{R} im Randbereich der Gasströmung ist; wenn die Gasströmung mit der Zentrumsgeschwindigkeit auf den Deckel trifft, wird diese Gasströmung zumindest zum Teil durch den Deckel, auf den die Gasströmung zumindest teilweise seitlich trifft, gestaut; da der Druck im Randbereich grösser ist, kann die gestaute Gasströmung mit der Zentrumsgeschwindigkeit im Wesentlichen nur in Richtung des Dosenkörpers abfliessen, wodurch eine Befüllung des Restvolumens mit dem Gas besonders effizient ermöglicht wird. Dies hat den weiteren Vorteil, dass bei einem in dem Dosenkörper angeordneten karbonisierten Produktes dieses durch die Strömung aufgewühlt wird, wodurch unter anderem weiteres CO₂ freigesetzt wird, was die Verdrängung der Luft im Restvolumen weiter unterstützt.

Dies weist zudem den Vorteil auf, dass eine Verringerung des Gasverbrauchs erreichbar ist, was den Betrieb der Zufuhreinrichtung kostengünstiger macht. Im Falle der Zuführung eines im Wesentlichen unveränderten Gasvolumenstroms ist in der Dose vorteilhaft eine Verringerung des Luftanteils im Restvolumen, in dem in der Dose kein Lebensmittel angeordnet ist, erreichbar. Unter Umständen ist es zudem auch vorteilhaft möglich, dass bei einer Verringerung des zugeführten Gasvolumenstroms eine Verringerung des Luftanteils in der Dose erreichbar ist. Unter dem "Zentrumsbereich" der Gasströmung wird im Sinne der Anmeldung der Bereich der Gasströmung verstanden, der im Wesentlichen senkrecht zur Strömungsrichtung den mittleren Bereich der Gasströmung im Zufuhrkanal überstreicht, insbesondere ein Drittel der Kanalbreite. Im Zentrumsbereich weist die Gasströmung eine mittlere Zentrumsgeschwindigkeit v_{Z} auf.

Unter dem "Randbereich" der Gasströmung wird im Sinne der Anmeldung der Bereich der Gasströmung verstanden, der im Wesentlichen senkrecht zur Strömungsrichtung den der Seitenwand des Zufuhrkanals zugewandten Bereich der Gasströmung im Zufuhrkanal überstreicht, insbesondere jeweils ein Drittel der Kanalbreite; mit anderen Worten ist jeweils ein Randbereich jeweils seitlich zum Zentrumsbereich angeordnet, wobei die zwei Randbereiche zusammen etwa zwei Drittel der Kanalbreite überstreichen. Im Randbereich weist die Gasströmung eine mittlere Randgeschwindigkeit v_{R} auf.

Ein Inertgas kann beispielsweise Stickstoff, CO₂, ein Edelgas oder eine beliebige Kombination aus diesen Gasen sein.

Bevorzugt ist die mittlere Zentrumsgeschwindigkeit v_{Z} zumindest 50%, bevorzugt zumindest 75% und besonders bevorzugt zumindest 100% grösser als die mittlere Randgeschwindigkeit v_{R}.

Bevorzugt ist die Führungseinrichtung als ein Steg ausgebildet. Der Steg ist insbesondere am Boden angeordnet. Der Steg überstreicht zumindest 20%, bevorzugt zumindest 50% und besonders bevorzugt zumindest 80% einer Länge L des Zufuhrkanals.

Dies hat den Vorteil, dass der zumindest eine Steg derart anordenbar ist und/oder die Form des Steges derart wählbar ist, dass ein Geschwindigkeitsprofil gemäss den Anforderungen des jeweiligen Deckels bzw. der jeweiligen Anwendung erzeugbar ist. Völlig überraschend wurde nun gefunden, dass bei der erfindungsgemässen Anordnung des Stegs an und/oder in einer vorbekannten Zufuhreinrichtung ein Reduzierung des Gasverbrauchs um bis zu 25% erreichbar ist, ohne dass der Luftanteil im Restvolumen der Dose erhöht wird.

Im Sinne der Anmeldung wird unter der Länge des Zufuhrkanals die kürzeste Distanz zwischen dem Gaseinlass und dem Gasauslass verstanden.

Unter einem Steg wird im Sinne der Anmeldung ein Objekt mit einer Steglänge G verstanden, die zumindest zweimal grösser als die mittlere Steghöhe und / oder mittlere Stegbreite des Stegs ist.

Bevorzugt ist der Steg im Wesentlichen entlang der mittleren Strömungsrichtung des Gases vom Gaseinlass zum Gasauslass angeordnet ist; mit anderen Worten ist die Steglänge G im Wesentlichen entlang der mittleren Strömungsrichtung angeordnet.

Diese Anordnung des Stegs hat den Vorteil, dass eine dem Gaseinlass zugewandte Stirnfläche bezüglich der Grösse minimierbar ist, so dass der Steg lediglich einen kleinen Strömungswiderstand für die Gasströmung darstellt.

Bevorzugt ist der Steg in Strömungsrichtung im Wesentlichen zulaufend ausgebildet ist. Insbesondere ist der Steg in einer Draufsicht im Wesentlichen tropfenförmig ausgebildet. Dies hat den Vorteil einer weiteren Reduzierung eines Druckabfalls in der Gasströmung zwischen dem Gaseinlass und dem Gasauslass und/oder der Verringerung von Turbulenz in der Strömung.

Bevorzugt weist der Steg ein dem Gaseinlass zugewandtes Einlassende auf, wobei eine Stegoberfläche S des Einlassendes im Wesentlichen in Strömungsrichtung geneigt ist. Insbesondere ist die Stegoberfläche S stetig ausgebildet. Insbesondere ist die Stegoberfläche in Strömungsrichtung ansteigend ausgebildet.

Dies hat den Vorteil der weiteren Minimierung des Strömungswiderstands durch die Stirnfläche, die durch die Stegoberfläche des Einlassendes gebildet wird. Bevorzugt ist die Stegoberfläche des Einlassendes abgerundet und ohne Kanten ausgebildet.

Unter einer im Wesentlichen stetigen Oberfläche wird im Sinne der Anmeldung eine stetige und differenzierbare Oberfläche verstanden, wobei die Oberfläche keine Knickstellen oder Sprünge aufweist, an denen eine im mathematischen Sinne rechtsseitige Ableitung ungleich einer linksseitigen Ableitung um die Knickstelle ist; in diesem Sinne ist beispielsweise die Betragsfunktion f(x) = |x| an der Stelle x=0 nicht stetig und differenzierbar.

Bevorzugt weist der Steg ein dem Gasauslass zugewandtes Auslassende auf, wobei die Stegoberfläche S des Auslassendes im Wesentlichen in Strömungsrichtung geneigt ist. Insbesondere ist die Stegoberfläche stetig ausgebildet. Insbesondere ist die Stegoberfläche in Strömungsrichtung absteigend ausgebildet.

Bevorzugt weist der Steg in einem Bereich zwischen dem Einlassende und dem Auslassende eine abnehmende Steghöhe H auf. Insbesondere entspricht die Steghöhe H im Wesentlichen einer Kanalhöhe K; mit anderen Worten erstreckt sich der Steg insbesondere zumindest in einem Bereich über die gesamte Kanalhöhe K.

Die Ausbildung der Enden des Steges als geneigte Flächen insbesondere mit stetiger Oberfläche hat den Vorteil, dass Turbulenzen in der Strömung besser vermeidbar sind, so dass das gewünschte Geschwindigkeitsprofil am Gasauslass noch zuverlässiger gebildet werden kann.

Bevorzugt sind im Zufuhrkanal zumindest zwei Stege angeordnet. Insbesondere nimmt ein Stegabstand A zwischen benachbarten Stegen in Strömungsrichtung ab.

Bevorzugt erweitert sich eine Kanalbreite W des Zufuhrkanals in Strömungsrichtung in einem ersten Abschnitt. Insbesondere ist die Kanalbreite W in einem zweiten Abschnitt stromabwärts der ersten Abschnitts zulaufend ausgebildet.

Bevorzugt ist eine Kanalhöhe K des Zufuhrkanals in zumindest einem Abschnitt zulaufend ausgebildet. Insbesondere entspricht die Kanalbreite W am Auslass im Wesentlichen dem Deckeldurchmesser.

Bevorzugt ist der Zufuhrkanal und insbesondere ein Auslassbereich des Zufuhrkanals derart ausgestaltet ist, dass bei bestimmungsgemässem Gebrauch der Zentrumsbereich der Gasströmung im Wesentlichen das Zentrum des Deckels überstreicht. Mit anderen Worten ist die Gasströmung derart lenkbar, dass der Zentrumsbereich der Gasströmung im Wesentlichen den Mittelpunkt einer Fläche überstreichen kann, die parallel zum Deckel auf der Unterseite des Deckels angeordnet ist und durch eine Projektion des Deckels parallel zu einer mittleren Flächensenkrechten auf dem Deckel gebildet wird.

Da der Zentrumsbereich der Gasströmung beidseitig durch die Randbereiche mit den jeweils höheren Drücken umgeben ist, hat dies den Vorteil, dass die Luft aus dem Restvolumen des Dosenkörpers noch zuverlässiger durch das Gas verdrängt wird, so dass der Luftanteil im Restvolumen noch weiter reduzierbar ist.

Bevorzugt ist im Auslassbereich zumindest ein Auslasssteg angeordnet ist, wobei der Auslasssteg kürzer als der Steg ist. Insbesondere beträgt eine Auslasssteglänge T höchsten 20% und bevorzugt höchsten 15% einer Steglänge G des Stegs.

Bevorzugt ist der Auslasssteg in Strömungsrichtung im Wesentlichen zulaufend ausgebildet ist. Insbesondere ist der Auslasssteg in einer Draufsicht im Wesentlichen tropfenförmig ausgebildet.

Bevorzugt ist die dem Gasauslass abgewandte Stirnseite des Auslassstegs in Strömungsrichtung geneigt und ansteigend ausgebildet, wobei die Oberfläche Stirnseite insbesondere stetig ausgebildet ist.

Bevorzugt ist der Auslasssteg seitlich zum Steg angeordnet ist, wobei insbesondere zwischen zwei im Zufuhrkanal angeordneten Stegen kein Auslasssteg angeordnet ist.

Dies hat den Vorteil, dass mittels der Anordnung und der Ausgestaltung des Auslassstegs das Geschwindigkeitsprofil der Gasströmung zuverlässig entsprechend den Anforderungen einstellbar oder wählbar ist.

Bevorzugt sind der Zufuhrkanal, der zumindest eine Steg und insbesondere der zumindest eine Auslasssteg einstückig ausgebildet. Insbesondere ist ein Zufuhrkanaldeckel nicht einstückig mit dem Zufuhrkanal ausgebildet.

Dies hat den Vorteil, dass der Zufuhrkanal umfassend den Steg und gegebenenfalls den Auslasssteg aus einem Stück herstellbar ist für eine möglichst hohe Lebensdauer. Bei Ausgestaltung mit einem separaten Zufuhrkanaldeckel kann zudem eine kostengünstige Herstellbarkeit gewährleistet werden, da der Zufuhrkanal beispielsweise aus einem Stück fräsbar ist; da der Zufuhrkanaldeckel separat ausgebildet ist, ist ein guter Zugang mit dem Fräswerkzeug zum Zufuhrkanal möglich.

Ein weiterer Aspekt der vorliegenden Erfindung betrifft eine Behälterschliesseinrichtung umfassend eine Zufuhreinrichtung wie oben beschrieben.

Ein zusätzlicher Aspekt der vorliegenden Erfindung betrifft ein Verfahren zur Zuführung von Gas zu einer Unterseite eines Deckels. Der Deckel ist in einer Zufuhreinrichtung für den Deckel angeordnet zur Zuführung in eine Behälterschliesseinrichtung. Das Verfahren umfasst die folgenden Schritte:
- Bereitstellung einer Zufuhreinrichtung; insbesondere wird eine Zufuhreinrichtung wie oben beschrieben bereitgestellt; die Zufuhreinrichtung umfasst eine Deckelaufnahmeeinrichtung, einen Zufuhrkanal mit einem Gaseinlass und einem Gasauslass; am und/oder im Zufuhrkanal ist eine Führungseinrichtung für das Gas angeordnet zur Erzeugung einer derartigen Gasströmung im Zufuhrkanal, dass die Gasströmung über eine Kanalbreite des Zufuhrkanals zumindest in einem Auslassbereich am Gasauslass ein Geschwindigkeitsprofil aufweist; das Geschwindigkeitsprofil ist derart ausgebildet, dass eine mittlere Zentrumsgeschwindigkeit v_{Z} in einem Zentrumsbereich grösser als eine mittlere Randgeschwindigkeit v_{R} in einem Randbereich der Gasströmung ist;
- Zuführen des Gase durch den Gaseinlass in den Zufuhrkanal;
- Fördern des Gases entlang des Zufuhrkanals zum Gasauslass;
- Fördern des Gases vom Gasauslass zur Unterseite des Deckels;
- Optional Lenken der Gasströmung derart, dass bei bestimmungsgemässem Gebrauch der Zentrumsbereich der Gasströmung im Wesentlichen das Zentrum des Deckels überstreicht;
- Optional Rotieren der Zufuhreinrichtung zum Bewegen des Deckels zu einer Dosenfalzmaschine zum Befestigen des Deckels an einem Dosenkörper.

Weitere Merkmale und Vorteile der Erfindung werden nachfolgend anhand von Ausführungsbeispielen zum besseren Verständnis näher erläutert, ohne dass die Erfindung auf die Ausführungsbeispiele zu beschränken ist. Es zeigen:
- Fig. 1: Draufsicht auf eine offene erfindungsgemässe Zufuhreinrichtung;
- Fig. 2: Erste Schnittdarstellung der Zufuhreinrichtung gemäss Figur 1;
- Fig. 3: Zweite Schnittdarstellung der Zufuhreinrichtung gemäss Figur 1;
- Fig. 4: Perspektivische Darstellung der Unterseite der erfindungsgemässen Zufuhreinrichtung gemäss Figur 1;
- Fig. 5: Perspektivische Darstellung der kompletten erfindungsgemässen Zufuhreinrichtung gemäss Figur 1;
- Fig. 6: Schematische Darstellung einer Dosenfalzmaschine mit der erfindungsgemässen Zufuhreinrichtung gemäss Figur 1;
- Fig. 7: Darstellung eines Ausschnitts der Zufuhreinrichtung gemäss Figur 1 mit einem Geschwindigkeitsprofil der Gasströmung;
- Fig. 8: Schematische Darstellung eines Dosenkörpers mit Deckel und Gasströmung.

In Figur ist eine Draufsicht auf eine geöffnete erfindungsgemässe Zufuhreinrichtung 1 dargestellt.

Die Zufuhreinrichtung 1 umfasst mehrere (hier sechzehn) Zufuhrkanäle 1, wobei alle Zufuhrkanäle 1 im Wesentlichen identisch ausgebildet sind. Für eine bessere Übersicht der Merkmale der Zufuhreinrichtung 1 sind die Merkmale teilweise in unterschiedlichen Zufuhrkanälen 5 der Zufuhreinrichtung 1 dargestellt. Die Zufuhreinrichtung 1 weist einen Durchmesser von D=490mm auf.

Jeder Zufuhrkanal 5 weist einen Gaseinlass 7 für die Zuführung von Inertgas in den Zufuhrkanal 5 auf. Das Inertgas strömt entlang des Zufuhrkanals 5, der eine Länge L = 105 mm aufweist, zu einem Gasauslass 8. Stromabwärts des Gasauslasses 8 ist eine Deckelaufnahmeeinrichtung 4 angeordnet zur Aufnahme eines Deckels, derart, dass das Inertgas zu einer Unterseite des Deckels förderbar ist.

Der Zufuhrkanal 1 weist einen Boden 13 und Seitenwände 11 auf. Eine Kanalbreite W ist in einem ersten Abschnitt sich erweiternd ausgebildet. In einem stromabwärts der ersten Abschnitts angeordnetem zweiten Abschnitt ist die Kanalbreite W zulaufend ausgebildet.

Am Boden 13 des Zufuhrkanals 5 sind zwei Stege 14 angeordnet. Jeder der Stege 14 ist in Strömungsrichtung im Wesentlichen zulaufend ausgebildet, wobei jeder der Stege 14 in einer Draufsicht im Wesentlichen tropfenförmig ausgebildet ist. Die zwei benachbarten Stege 14 weisen einen Stegabstand A auf, der in Strömungsrichtung abnimmt.

In einem Auslassbereich 16 sind zwei Auslassstege 17 angeordnet. Jeder der Auslassstege 17 ist in Strömungsrichtung im Wesentlichen zulaufend ausgebildet, wobei jeder der Auslassstege 17 in einer Draufsicht im Wesentlichen tropfenförmig ausgebildet ist. Eine Auslasssteglänge T beträgt ca. 11 % einer Steglänge G.

In Figur 2 ist die erfindungsgemässe Zufuhreinrichtung 1 gemäss Figur 1 entlang des Schnitt A-A dargestellt. Der Steg 14 ist hier lediglich zur Illustration dargestellt, da der Steg 14 in einer anderen Schnittebene liegt, wie dies aus Figur 1 ersichtlich ist.

Gleiche Referenzeichen bedeuten gleiche Merkmale in allen Figuren und werden nur bei Bedarf erneut erläutert.

Gemäss Figur 2 ist in der Deckelaufnahmeeinrichtung 4 ein Deckel 2 angeordnet zum Verschliessen einer Dose. Der Deckel 2 weist eine Unterseite 9 auf. Das aus dem Gasauslass 8 strömende Inertgas wird entlang der Unterseite 9 geführt; mit anderen Worten wird die Gasströmung entlang einer Fläche im Wesentlichen parallel zur Unterseite 9 gefördert.

Der Steg 14 weist ein dem Gaseinlass 7 zugewandtes Einlassende 6 auf, wobei eine Stegoberfläche S des Einlassendes 6 im Wesentlichen in Strömungsrichtung ansteigend geneigt ist und stetig ausgebildet ist. Ein dem Gasauslass 8 zugewandtes Auslassende 15 des Stegs 14 weist ebenfalls eine Stegoberfläche S auf, die im Wesentlichen in Strömungsrichtung absteigend geneigt ist.

In einem Bereich B zwischen dem Einlassende 6 und dem Auslassende 15 des Steges 14 weist der Steg 14 eine abnehmende Steghöhe H auf.

Eine Kanalhöhe K nimmt in einem Abschnitt zwischen dem Gaseinlass 7 und dem Gasauslass 8 ab. Die Steghöhe H entspricht im Wesentlichen der Kanalhöhe K

In Figur 3 ist die erfindungsgemässe Zufuhreinrichtung 1 gemäss Figur 1 entlang des Schnitt B-B dargestellt.

In dem Auslassbereich sind die Stege 14 und Auslassstege 17 am Boden 13 angeordnet. Eine Auslassstegbreite 22 ist grösser als eine Stegbreite 23. Ein Stegabstand A ist kleiner als ein Auslassabstand 24 zwischen dem Steg 14 und dem jeweils benachbarten Auslasssteg 17.

In den Figuren 4 und 5 ist in perspektivischer Darstellung die Unterseite der erfindungsgemässen Zufuhreinrichtung gemäss Figur 1 und die komplette erfindungsgemässe Zufuhreinrichtung gemäss Figur 1 gezeigt.

In Figur 6 ist in schematischer Darstellung eine Dosenfalzmaschine 3 mit der erfindungsgemässen Zufuhreinrichtung 1 gemäss Figur 1 gezeigt.

In einer Stapeleinrichtung 21 sind Deckel 2 gestapelt. Mittels der Zufuhreinrichtung 1, die vorliegend im Uhrzeigersinn rotiert, wird aus der Stapeleinrichtung 21 jeweils ein Deckel 2 entnommen, wodurch eine Vereinzelung der Deckel 2 stattfindet. Die Vereinzelung findet dabei derart statt, dass der Deckel 2 zuverlässig in der Deckelaufnahmeeinrichtung 4 aufgenommen wird. Anschliessend an die Aufnahme des Deckels 2 in der Deckelaufnahmeeinrichtung 4 wird der Deckel durch die Rotation der Zufuhreinrichtung 1 zu der Dosenfalzmaschine 3 gefördert. Während des Förderns des Deckels 2 zur Dosenfalzmaschine 3 wird wie zu Figur 1 erläutert Inertgas zur Unterseite des Deckels 2 gefördert.

Die Dosenfalzmaschine 3 umfasst zudem eine Dosenzuführung 18 zur Zuführung von Dosenkörpern 12. Die Zuführung der Dosenkörper 12 erfolgt dabei mit der gleichen Geschwindigkeit wie der Deckel 2.

In der Dosenfalzmaschine 3 wird der jeweilige Deckel 2 aus der Zufuhreinrichtung 1 entnommen und auf den Dosenkörper 12 gesetzt. Durch die Zuführung von einem Inertgas zur Unterseite des Deckels kann gewährleistet werden, dass ein Restvolumen des Dosenkörpers, in welchem kein Lebensmittel angeordnet ist, vor dem Verschliessen im Wesentlichen mit Inertgas befüllt ist, wobei die ursprünglich im Restvolumen vorhandene Luft durch das Gas verdrängt wird.

Anschliessend erfolgt ein Verschliessen mittels eines Falzprozesses, woraufhin eine verschlossene Dose 20 mittels der Dosenabführung 19 aus der Dosenfalzmaschine transportiert wird.

In Figur 7 ist ein Ausschnitt der Zufuhreinrichtung 1 gemäss Figur 1 mit einem Geschwindigkeitsprofil P der Gasströmung dargestellt. Die Gasströmung weist das dargestellte Geschwindigkeitsprofil P am Gasauslass 8 auf.

Das Geschwindigkeitsprofil P weist einen Zentrumsbereich 26 mit über die Kanalbreite W variierenden Geschwindigkeiten auf, wobei diese Geschwindigkeiten im Zentrumsbereich 26 eine mittlere Zentrumsgeschwindigkeit v_{Z} bilden. Beidseitig um den Zentrumsbereich 26 sind Randbereiche 25 ausgebildet mit über die Kanalbreite W variierenden Geschwindigkeiten, wobei diese Geschwindigkeiten im Randbereich 25 eine mittlere Randgeschwindigkeit v_{R} bilden.

Aus der dem Fachmann bekannten Bernoullischen Druckgleichung ergibt sich aufgrund der unterschiedlichen Geschwindigkeiten, dass im Zentrumsbereich 26 der Gasströmung der mittlere Zentrumsdruck p_{Z} niedriger als der mittlere Randdruck p_{R} im Randbereich 25 der Gasströmung ist.

In Figur 8 ist schematisch ein Dosenkörper 12 mit einem Deckel 2 und der im Zentrumsbereich ausgebildeten Gasströmung dargestellt. Die Gasströmung wird mittels des hier nicht gezeigten Zufuhrkanals zu einer Unterseite 9 des Deckels 2 gefördert. Die Gasströmung wird so gelenkt, dass der Zentrumsbereich der Gasströmung im Wesentlichen das Zentrum des Deckels 2 überstreicht. Wenn die Gasströmung mit der Zentrumsgeschwindigkeit v_{Z} auf den Deckel 2 trifft, wird diese zum Teil gestaut. Da der Zentrumsbereich beidseitig vom Randbereich mit dem entsprechend höheren Druck umgeben ist und die Strömung im Wesentlichen nicht über eine Oberseite des Deckels 2 abfliessen kann, wird zumindest die Gasströmung des Zentrumsbereichs in ein Restvolumen 28 des mit dem Lebensmittel 27 befüllten Dosenkörpers 12 gelenkt.

## Patentansprüche

1. Zufuhreinrichtung (1) für zumindest einen Deckel (2) in eine Behälterschliesseinrichtung, insbesondere eine Dosenfalzmaschine (3), wobei die Zufuhreinrichtung (1) eine Deckelaufnahmeeinrichtung (4), einen Zufuhrkanal (5) mit einem Gaseinlass (7) und einem Gasauslass (8) umfasst zur Zuführung von Gas, insbesondere ein Inertgas, zu einer Unterseite (9) eines in der Deckelaufnahmeeinrichtung (4) bei bestimmungsgemässem Gebrauch aufgenommenen Deckels (2), **dadurch gekennzeichnet, dass** am und/oder im Zufuhrkanal (5) eine Führungseinrichtung für das Gas angeordnet ist zur Erzeugung einer derartigen Gasströmung im Zufuhrkanal, dass die Gasströmung über eine Kanalbreite (W) des Zufuhrkanals (5) zumindest in einem Auslassbereich (16) am Gasauslass (8) ein Geschwindigkeitsprofil (P) aufweist, so dass eine mittlere Zentrumsgeschwindigkeit (v_{Z}) in einem Zentrumsbereich (26) grösser als eine mittlere Randgeschwindigkeit (v_{R}) in einem Randbereich (25) der Gasströmung ist.

2. Zufuhreinrichtung (1) nach Anspruch 1, **dadurch gekennzeichnet, dass** die mittlere Zentrumsgeschwindigkeit (v_{Z}) zumindest 50%, bevorzugt zumindest 75% und besonders bevorzugt zumindest 100% grösser als die mittlere Randgeschwindigkeit (v_{R}) ist.

3. Zufuhreinrichtung (1) nach Anspruch 1 oder 2, **dadurch gekennzeichnet, dass** die Führungseinrichtung als ein Steg (14) ausgebildet ist, der insbesondere am Boden (13) angeordnet ist, wobei der Steg (14) zumindest 20%, bevorzugt zumindest 50% und besonders bevorzugt zumindest 80% einer Länge (L) des Zufuhrkanals (5) überstreicht.

4. Zufuhreinrichtung (1) nach einem der vorangehenden Ansprüche, **dadurch gekennzeichnet, dass** der Steg (14) im Wesentlichen entlang der mittleren Strömungsrichtung des Gases vom Gaseinlass (7) zum Gasauslass (8) angeordnet ist.

5. Zufuhreinrichtung (1) nach einem der vorangehenden Ansprüche, **dadurch gekennzeichnet, dass** der Steg (14) in Strömungsrichtung im Wesentlichen zulaufend ausgebildet ist, wobei insbesondere der Steg (14) in einer Draufsicht im Wesentlichen tropfenförmig ausgebildet ist.

6. Zufuhreinrichtung (1) nach einem der vorangehenden Ansprüche, **dadurch gekennzeichnet, dass** der Steg (14) ein dem Gaseinlass (7) zugewandtes Einlassende (6) aufweist, wobei eine Stegoberfläche (S) des Einlassendes (6) im Wesentlichen in Strömungsrichtung geneigt ist, wobei insbesondere die Stegoberfläche (S) stetig ausgebildet ist.

7. Zufuhreinrichtung (1) nach einem der vorangehenden Ansprüche, **dadurch gekennzeichnet, dass** der Steg (14) ein dem Gasauslass (8) zugewandtes Auslassende (15) aufweist, wobei die Stegoberfläche (S) des Auslassendes (15) im Wesentlichen in Strömungsrichtung geneigt ist, wobei insbesondere die Stegoberfläche (S) stetig ausgebildet ist.

8. Zufuhreinrichtung (1) nach einem der vorangehenden Ansprüche, **dadurch gekennzeichnet, dass** der Steg (14) in einem Bereich (B) zwischen dem Einlassende (6) und dem Auslassende (15) eine abnehmende Steghöhe (H) aufweist, wobei insbesondere die Steghöhe (H) im Wesentlichen einer Kanalhöhe (K) entspricht.

9. Zufuhreinrichtung (1) nach einem der vorangehenden Ansprüche, **dadurch gekennzeichnet, dass** im Zufuhrkanal (5) zumindest zwei Stege (14) angeordnet sind, wobei insbesondere ein Stegabstand (A) zwischen benachbarten Stegen in Strömungsrichtung abnimmt.

10. Zufuhreinrichtung (1) nach einem der vorangehenden Ansprüche, **dadurch gekennzeichnet, dass** der Zufuhrkanal (5) und insbesondere der Auslassbereich (16) des Zufuhrkanals (5) derart ausgestaltet ist, dass bei bestimmungsgemässem Gebrauch der Zentrumsbereich (26) der Gasströmung im Wesentlichen das Zentrum des Deckels (2) überstreicht.

11. Zufuhreinrichtung (1) nach einem der vorangehenden Ansprüche, **dadurch gekennzeichnet, dass** im Auslassbereich (16) zumindest ein Auslasssteg (17) angeordnet ist, wobei der Auslasssteg (17) kürzer als der Steg (14) ist, und wobei insbesondere eine Auslasssteglänge (T) höchsten 20% und insbesondere höchsten 15% einer Steglänge (G) beträgt.

12. Zufuhreinrichtung (1) nach Anspruch 11, **dadurch gekennzeichnet, dass** der Auslasssteg (17) seitlich zum Steg (14) angeordnet ist, wobei insbesondere zwischen zwei im Zufuhrkanal (5) angeordneten Stegen (14) kein Auslasssteg (17) angeordnet ist.

13. Zufuhreinrichtung (1) nach einem der vorangehenden Ansprüche, **dadurch gekennzeichnet, dass** der Zufuhrkanal (5), der zumindest eine Steg (14) und insbesondere der zumindest eine Auslasssteg (17) einstückig ausgebildet sind.

14. Behälterschliesseinrichtung umfassend eine Zufuhreinrichtung (1) gemäss einem der obenstehenden Ansprüche.

15. Verfahren zur Zuführung von Gas zu einer Unterseite (9) eines Deckels (2), wobei der Deckel (2) in einer Zufuhreinrichtung (1) angeordnet ist zur Zuführung des Deckels (2) in eine Behälterschliesseinrichtung, umfassend die folgenden Schritte:
- Bereitstellung einer Zufuhreinrichtung (1), insbesondere nach einem der Ansprüche 1 bis 13, wobei die Zufuhreinrichtung (1) eine Deckelaufnahmeeinrichtung (4), einen Zufuhrkanal (5) mit einem Gaseinlass (7) und einem Gasauslass (8) umfasst, **dadurch gekennzeichnet, dass** am und/oder im Zufuhrkanal (5) eine Führungseinrichtung für das Gas angeordnet ist zur Erzeugung einer derartigen Gasströmung im Zufuhrkanal, dass die Gasströmung über eine Kanalbreite (W) des Zufuhrkanals (5) zumindest in einem Auslassbereich (16) am Gasauslass (8) ein Geschwindigkeitsprofil (P) aufweist, so dass eine mittlere Zentrumsgeschwindigkeit (v_{Z}) in einem Zentrumsbereich (26) grösser als eine mittlere Randgeschwindigkeit (v_{R}) in einem einer Seitenwand des Zufuhrkanals (5) zugewandten Randbereich (25) der Gasströmung ist;
- Zuführen des Gase durch den Gaseinlass (7) in den Zufuhrkanal (5);
- Fördern des Gases entlang des Zufuhrkanals (5) zum Gasauslass (8);
- Fördern des Gases vom Gasauslass (8) zur Unterseite (9) des Deckels;
- Optional Lenken der Gasströmung derart, dass bei bestimmungsgemässem Gebrauch der Zentrumsbereich (26) der Gasströmung im Wesentlichen das Zentrum des Deckels (2) überstreicht;
- Optional Rotieren der Zufuhreinrichtung (1) zum Bewegen des Deckels (2) zu einer Dosenfalzmaschine (3) zum Befestigen des Deckels (2) an einem Dosenkörper (18).
